# EUROPÄISCHE PATENTSCHRIFT

(11) **EP 1 520 952 B1**
(45) Veröffentlichungstag und Bekanntmachung des Hinweises auf die Patenterteilung: **06.07.2011**
(21) Anmeldenummer: 04020716.9
(22) Anmeldetag: 01.09.2004
(51) Int. Cl.: E05F 15/12

(54) **Schliesseinheit für eine Klappe eines Fahrzeugs**
Bonnet closing device for vehicles
Dispositif d'entrainement d'un hayon de véhicule

(30) Priorität: 01.10.2003 DE 10345823; 06.10.2003 DE 10346758
(43) Veröffentlichungstag der Anmeldung: 06.04.2005
(73) Patentinhaber: Stabilus GmbH, 56070 Koblenz (DE)
(72) Erfinder: Kleinmann, Michael, 56581 Melsbach (DE); Schilken, Heiko, 56826 Lutzerath (DE); Ritter, Andreas, 56206 Hilgert (DE)
(74) Vertreter: Klein, Thomas

(56) Entgegenhaltungen:
- EP-A- 1 134 104
- DE-A- 4 124 869
- US-A- 2 811 348
- US-A- 3 022 108
- US-A- 5 909 921
- US-A1- 2001 035 725
- US-A1- 2002 032 986
- US-A1- 2003 089 041

## Beschreibung

Die Erfindung bezieht sich auf eine Schließeinheit für eine Klappe eines Kraftfahrzeuges, insbesondere eine Front- oder Heckklappe, die mit mindestens zwei Scharnieren an der Karosserie des Kraftfahrzeugs befestigt und um eine Schwenkachse zwischen einer geöffneten und einer geschlossenen Stellung von einem einen Elektromotor und insbesondere eine Kupplung und ein daran angeordnetes Getriebe aufweisenden Antrieb bewegbar antreibbar ist, wobei die zwei Scharniere jeweils ein um die Schwenkachse schwenkbares Stellglied aufweisen und die Stellglieder durch Übertragungselemente von einem einzigen Antrieb bewegbar antreibbar sind.

Bei einer derartigen Schließeinheit für eine Front- oder Heckklappe eines Kraftfahrzeugs ist es bekannt, daß die Schließeinheit einen Elektromotor und ein mit dem Elektromotor verbundenes Getriebe aufweist. Die Ausgangswelle des Getriebes ist direkt mit einem Glied eines der Scharniere verbunden, so daß mit dem Betätigen des Antriebsmotors das Scharnierglied und damit die Klappe bewegt werden. Nachteilig bei dieser Vorrichtung ist das Antreiben der Klappe über ein einziges Scharnier, da das Gewicht der zu bewegenden Klappe zum Verwinden der Klappe mit einem damit verbundenen Verkanten führen. Dadurch muß als Antriebsmotor ein Motor mit einer entsprechend großen Leistung verwendet werden, um auch bei einem Verkanten eine ausreichende Leistung zum Bewegen der Klappe zur Verfügung zu stellen. Derartige Elektromotoren benötigen relativ viel Einbauraum. Weiterhin zeichnen sich diese Elektromotoren durch eine große Stromaufnahme aus, die das Bordnetz des Kraftfahrzeugs erheblich belasten. Darüber hinaus führen die durch den einseitigen Kraftangriff auftretenden Momente zu einem erhöhten Verschleiß der Scharniere.

Aus der US-A-5 909 921 ist eine Öffnungseinheit für eine Klappe eines Kraftfahrzeugs bekannt, die mit zwei Scharnieren an der Karosserie des Kraftfahrzeugs befestigt ist und zwischen einer geöffneten und einer geschlossenen Stellung bewegbar antreibbar ist. Der Antrieb erfolgt über Hydraulikzylinder, die zwischen der Karosserie und der Klappe angeordnet sind.

Aus der EP-A- 1 134 104 ist eine Schließeinheit für eine Heckklappe eines Kraftfahrzeugs bekannt, die zwischen einer geöffneten und einer geschlossenen Stellung von einem einen Elektromotor und ein daran angeordnetes Getriebe aufweisenden Antrieb bewegbar antreibbar ist.

Aus der US-A-2 811 348 ist eine Schließeinheit für eine Klappe eines Kraftfahrzeugs bekannt, die mit zwei Scharnieren an der Karosserie des Kraftfahrzeugs befestigt ist und zwischen einer geöffneten und einer geschlossenen Stellung von einem einen Elektromotor aufweisenden Antrieb bewegbar antreibbar ist. Der Antrieb besteht dabei aus einer Gewindespindel und einer Spindelmutter, von denen das eine Teil an der Karosserie und das andere Teil an der Klappe schwenkbar befestigt ist.

Aus der US-A-3 022 108 ist eine Schließeinheit für eine Klappe eines Kraftfahrzeugs bekannt, die mit zwei Scharnieren an der Karosserie eines Kraftfahrzeugs befestigt ist und zwischen einer geöffneten und einer geschlossenen Stellung von einem Antrieb bewegbar ist. Der Antrieb weist einen Elektromotor auf, durch den ein an der Klappe angelenkter Stellhebel die Klappe mitnehmend entlang einer Nut an der Karosserie bewegbar ist. Aufgabe der Erfindung ist es, eine Schließeinheit der eingangs genannten Art zu schaffen, die diese Nachteile vermeidet und bei einfachem, geringen Einbauraum erforderndem Aufbau nur geringe Antriebskräfte zum Bewegen der Klappe erfordert.

Die Aufgabe wird erfindungsgemäß dadurch gelöst, daß
a)an jedem Stellglied ein radial zur Schwenkachse ausgerichteter Seilsektor angeordnet ist, über dessen Sektorumfang die Seelen zweier Bowdenzüge geführt sind, wobei jeder Seilsektor mit je einem Zugende der Bowdenzüge verbunden ist und die Bowdenzüge mit ihren anderen Enden an einer von dem Antrieb drehbar antreibbaren Seiltrommel befestigt sind; oder
b)an jedem Stellglied in einem radialen Abstand zur Schwenkachse ein Ende einer Zug- und Druckstange angeordnet ist, deren anderes Ende mit einem um eine quer zur Schwenkachse sich erstreckenden Achse schwenkbaren Seilsektor verbunden ist, über deren Sektorumfang die Seelen zweier Bowdenzüge geführt sind, wobei jeder Seilsektor mit je einem Zugende der Bowdenzüge verbunden ist und die Bowdenzüge mit ihren anderen Enden an einer von dem Antrieb drehbar antreibbaren Seiltrommel befestigt sind; oder c)von dem Antrieb eine Welle drehbar antreibbar und an den Enden er Welle je ein Zahnrad angeordnet ist, wobei die Zahnräder mit je einem Zahnsektor in Eingriff stehen und jeder Zahnsektor an einem Stellglied der Scharniere fest angeordnet ist; oder
d)an je einem Stellglied in einem radialen Abstand zur Schwenkachse ein Ende einer Zug- und Druckstange angeordnet ist, deren anderes Ende mit einem um eine Achse schwenkbaren Zahnsektor verbunden ist, wobei die Zahnsektoren jeweils mit einem Zahnrad im Eingriff stehen, welches an je an einem Ende der mindestens einen Welle angeordnet ist, die von dem Antrieb drehbar antreibbar ist; oder
e)von dem Antrieb eine Welle drehbar antreibbar und an den Enden der Welle je ein Zahnrad angeordnet ist, wobei die Zahnräder jeweils mit sich quer zur Schwenkachse erstreckenden Zahnstangen in Eingriff stehen, die um eine zur Schwenkachse parallele Achse schwenkbar je an einem Stellglied der Scharniere angeordnet sind.

Die Anordnung der Übertragungselemente ermöglicht einen Gemeinsamen Bewegungsantrieb der beiden Scharniere durch einen einzigen Antrieb, was wiederum auch einen symmetrischen Krafteintrag erlaubt. Durch den symmetrischen Krafteintrag werden ein Verwinden der Klappe und dadurch hervorgerufene Momente vermieden. Als Folge davon sind geringere Kräfte zum Bewegen der Klappe notwendig, so daß ein Antriebsmotor mit geringerer Leistung Verwendung finden kann. Neben der geringeren Baugröße und den geringeren Kosten eines solchen Antriebsmotors führt die geringere Stromaufnahme zu einer verminderten Belastung des Stromnetzes, was insbesondere beim Einsatz in einem Kraftfahrzeug von Vorteil ist.

Weiterhin ermöglicht der Aufbau der Schließeinheit einen universellen Einsatz, der von der Art der Scharniere unabhängig ist. Die Scharniere können sowohl Eingelenk- als auch Mehrgelenkscharniere sein.

Durch den Winkelsensor können die Endlagen der Klappe erkannt werden. Weiterhin kann der Winkelsensor Veränderungen der Winkelgeschwindigkeit ermitteln, die durch das Auftreten eines Hindernisses während der Bewegung der Klappe hervorgerufen werden.

Der Antrieb kann zusätzlich eine Kupplung aufweisen.

Durch die Anordnung von je einer Gasfeder an den Scharnieren wird die Bewegung der Klappe in Öffnungsrichtung unterstützt. Dabei dienen die Gasfedern hauptsächlich dem Gewichtsausgleich der Klappe.

Der Elektromotor der Schließeinheit weist eine kompakte Bauform auf, wenn er mit der Kupplung eine Baueinheit bildet. Damit ist die Baueinheit vormontierbar, wodurch sich die Montage der Schließeinheit vereinfacht.

Als besonders zuverlässig hat sich die Verwendung einer elektromechanischen Kupplung erwiesen. Diese Art der Kupplung ermöglicht die Verwendung eines Schalters, durch dessen Betätigung die Schließeinheit aktivierbar ist, indem durch die Kupplung die Verbindung des Antriebsmotors mit dem Getriebe hergestellt wird. Bei nicht geschlossener Kupplung läßt sich die Klappe manuell bewegen.

Um die Winkelgeschwindigkeit sowie die Endlagen der Klappe zu bestimmen, besitzt das Getriebe einen Winkelsensor. Aus der Veränderung der Winkelgeschwindigkeit der Klappe, insbesondere einer Verzögerung, läßt auf das Vorhandensein von Hindernissen schließen. In diesen Fällen wird die Bewegung der Klappe durch die Schließeinheit sofort angehalten oder die Klappe wird durch Umkehrung der Antriebsrichtung in die Anfangslage zurück bewegt. Die Umkehr der Antriebsrichtung kann durch Änderung der Drehrichtung des Antriebsmotors oder durch Umschalten des Getriebes erfolgen.

Um ein manuelles Stoppen der Schließeinheit zu ermöglichen, ist die Schließeinheit mit dem Schalter oder einem weiteren Taster verbunden. Dadurch läßt sich die Bewegung der Klappe vor dem Auftreten eines Hindernisses unterbrechen.

Sowohl der Schalter zur Aktivierung der Schließeinheit als auch der Schalter zum Stoppen können mittels elektrischer Leitungen oder nach dem Prinzip einer Fernbedienung in einem separaten Bedienteil, beispielsweise in einem Schlüssel, über eine Funkverbindung mit der Schließeinheit verbunden sein.

Bezüglich der Lösung a) kann aber auch an jedem Stellglied ein etwa radial zur Schwenkachse ausgerichteter Schwenkhebel angeordnet sein, wobei an jedem Schwenkhebel in einem radialen Abstand zur Schwenkachse je ein Zugende der Bowdenzüge befestigt ist und die Bowdenzüge mit ihren anderen Enden an einer von dem Antrieb drehbar antreibbaren Seiltrommel befestigt sind.

Die Anordnung der Bowdenzüge an der Seiltrommel und den Seilsektoren oder den Schwenkhebeln bewirkt, daß in Abhängigkeit von der Drehrichtung der Seiltrommel, die Seilsektoren oder Schwenkhebel in die eine oder andere Richtung verschwenkt werden. Durch die Verbindung mit den Scharnieren sind diese in beide Richtungen zum Bewegen der Klappe schwenkbar. Aufgrund der anpaßbaren Länge von Bowdenzügen in Verbindung mit der freien Verlegbarkeit zeichnet sich eine derartige Schließeinheit durch eine große Flexibilität aus. Der Antrieb mit Antriebsmotor, Kupplung, Getriebe und die Seiltrommel können in beliebigem Abstand zu den Scharnieren angeordnet sein. Das erlaubt eine Anordnung des Antriebsmotors an Orten mit ausreichendem Bauraum ohne bestehende Konstruktionen ändern zu müssen. Die Schließeinheit läßt sich daher an die unterschiedlichsten Einsatzbedingungen anpassen. Zudem sind die Seilsektoren oder Schwenkhebel und die Bowdenzüge einfach aufgebaute Bauteile, wodurch sich eine besonders kostengünstige Schließeinheit ergibt.

Eine Montage der Seilsektoren oder Schwenkhebel an den Scharnieren wird vermieden, wenn die Seilsektoren oder Schwenkhebel einteilig mit je einem Stellglied der Scharniere ausgebildet sind. Aufgrund der einfachen Struktur der Seilsektoren oder Schwenkhebel ist der Mehraufwand dabei vernachlässigbar.

Das Bewegen der Seilsektoren durch die Bowdenzüge gestaltet sich in einfacher Weise, wenn an den beiden Umfangenden der Seilsektoren je ein Zugende eines Bowdenzugs befestigt ist und die Seelen der Bowdenzüge gegenläufig über die Seilsektoren geführt sind.

Die Seilsektoren besitzen an ihrem Sektorumfang eine die Bowdenzüge, insbesondere die Seele, aufnehmende Kontur. Dadurch wird eine sichere Führung der Bowdenzüge an den Seilsektoren gewährleistet. Die Kontur gestaltet sich besonders einfach, wenn sie aus zwei am Sektorumfang verlaufenden Rillen besteht, wobei jeder Bowdenzug von einer Rille aufgenommen wird.

Die Bowdenzüge lassen sich an einem Seilsektor gemeinsam in einer Richtung verlegen, wenn ein Zugende eines Bowdenzugs an einem ersten Umfangende des Seilsektors befestigt ist, während die Hülle im Bereich des zweiten Umfangendes des Seilsektors an einem ortsfesten Bauteil, vorzugsweise der Karosserie bei einem Kraftfahrzeug, angeordnet ist. Das Zugende des anderen Bowdenzugs ist im Bereich des ersten Umfangendes des Seilsektors an dem Bauteil und die Hülle am zweiten Umfangende des Seilsektors angeordnet ist. In dieser Ausgestaltung beanspruchen die Bowdenzüge besonders wenig Bauraum.

Die Bowdenzüge lassen sich auch in eine Richtung verlegen, wenn ein Zugende eines Bowdenzugs in einem radialen Abstand zur Schwenkachse an dem Schwenkhebel befestigt ist, während die Hülle dieses Bowdenzugs an einem ortsfesten Bauteil angeordnet ist, und daß ein Zugende des anderen Bowdenzugs an dem ortsfesten Bauteil und die Hülle in einem radialen Abstand zur Schwenkachse an dem Schwenkhebel angeordnet ist.

Zur weiteren Verringerung der Antriebsleistung des Antriebsmotors trägt es bei, wenn die Bowdenzüge am Umfang der Seilsektoren oder an den Schwenkhebeln in einem Abstand zur Drehachse der Klappe angeordnet sind. Das sich während des Öffnens der Klappe verändernde Moment, mit dem die Klappe auf die Scharniere einwirkt, wird durch eine geeignete Anordnung der Seilsektoren kompensiert, indem die Seilsektoren nicht senkrecht, sondern in einem Winkel zur Senkrechten angeordnet sind. Mit dieser Ausgestaltung wird erreicht, daß das erforderliche Antriebsmoment über den gesamten Schwenkbereich der Klappe konstant bleibt. Veränderliche Antriebsmomente, die zu einem verstärktem Verschleiß führen würden, werden somit vermieden.

Bezüglich der Lösung b) werden zum Verschwenken der Klappe wiederum über die Seiltrommel die Bowdenzüge angetrieben, die ein Schwenken der Seilsektoren bewirken. Mittels der Zug- und Druckstangen wird die Schwenkbewegung der Seilsektoren letztendlich auf die Stellglieder der Scharniere übertragen. Die Verwendung der Zug- und Druckstangen hat den Vorteil, daß die Schließeinheit bis zu den Seilsektoren von den Scharnieren der Klappe beabstandet angeordnet werden kann, falls im Bereich der Scharniere nicht ausreichend Bauraum zur Verfügung steht oder aus ästhetischen Gründen.

Um ein Klemmen der Schließeinheit im Bereich der Zug- und Druckstangen zu vermeiden, sind diese an ihren Enden gelenkig mit den Stellgliedern und den Seilsektoren verbunden.

Die Ausgestaltung der Zug- und Druckstangen mittels Kugelgelenken zum Verbinden mit den Stellgliedern und den Seilsektoren führt zu einer universell einsetzbaren Schließeinheit, da die Kugelgelenke nicht mehr zwingend eine fluchtende, sondern nunmehr eine raumschiefe Anordnung der Seilsektoren zu den Stellgliedern erlauben.

Die Anordnung und Befestigung der Bowdenzüge an den Seilsektoren, sowie die Ausbildung der Seilsektoren gestaltet sich wie in der Ausgestaltung der direkt an den Stellgliedern angeordneten Seilsektoren.

Bezüglich der Lösung c wird zum Verschwenken der Klappe die mindestens eine Welle über das Getriebe vom Antriebsmotor angetrieben. Die an den Enden der Welle angeordneten Zahnräder verschwenken die Zahnsektoren, welche die Schwenkbewegung an die Stellglieder der Scharniere übertragen. Die Verwendung von Zahnrädern und Zahnsektoren gestattet einerseits die Übertragung größerer Kräfte und Momente. Andererseits kann die Schließeinheit bei geringeren zu übertragenden Kräften und Momenten kleiner ausgeführt werden, so daß weniger Bauraum erforderlich ist.

Eine Montage der Zahnsektoren an den Scharnieren wird vermieden, wenn die Zahnsektoren einteilig mit den Stellgliedern ausgebildet sind. Aufgrund der einfachen Struktur der Zahnsektoren ist der Mehraufwand dabei vernachlässigbar. Eine kleine Bauform der Zahnsektoren wird mit einer Ausgestaltung erreicht, bei der die Zahnsektoren an ihrem Umfang ein Zahnprofil aufweisen, dessen Zähne radial nach außen gerichtet sind.

Einen Schutz der Zahnprofile und der Zahnräder gegen Beschädigung wird dagegen mit Zahnsektoren erreicht, deren Zähne radial nach innen gerichtet sind, so daß die Zahnräder vom Umfang der Zahnsektoren aufgenommen und damit abgedeckt werden.

Neben dem Antrieb der Zahnsektoren über eine einzige Welle hat sich der Antrieb eines jeden Zahnsektors mittels einer eigenen Welle bewährt. Insbesondere bei Reparaturarbeiten erfordert diese Ausgestaltung einen geringeren Aufwand.

Eine weitere Untersetzung der Drehzahl des Antriebsmotors wird mit der Anordnung eines weiteren Getriebes zwischen der mindestens einen Welle und dem Antrieb erreicht. Darüber hinaus erlaubt das Getriebe eine größere räumliche Trennung des Antriebsmotors und der Scharniere.

Auch in dieser Ausgestaltung dient es der weiteren Verringerung der Antriebsleistung des Antriebsmotors, wenn die Eingriffsstellen der Zahnräder mit den Zahnsektoren in einem radialen Abstand zur Drehachse der Klappe angeordnet sind.

Bezüglich der Lösung d) wird zum Verschwenken der Klappe die mindestens eine Welle über das Getriebe vom Antriebsmotor angetrieben. Die an den Enden der Welle angeordneten Zahnräder verschwenken die Zahnsektoren, wobei deren Schwenkbewegung mittels der Zug- und Druckstangen auf die Stellglieder der Scharniere übertragen wird, was letztendlich das Verschwenken der Klappe bewirkt. Die Verwendung der Zug- und Druckstangen hat wiederum den Vorteil, daß die Schließeinheit bis zu den Zahnsektoren von den Scharnieren der Klappe beabstandet angeordnet werden kann. Zusätzlich muß im Bereich der Scharniere kein Bauraum für die Schließeinheit vorgehalten werden.

Die Ausbildung und Anordnung der Zahnsektoren, Zahnräder, Wellen sowie die Anordnung eines weiteren Getriebes gestaltet sich wie in der Ausgestaltung der direkt an den Stellgliedern angeordneten Zahnsektoren.

Analog zu der Ausgestaltung der Zug- und Druckstangen an den Seilsektoren weist deren gelenkige Anordnung an den Stellgliedern und Zahnsektoren die gleichen Vorteile auf.

Auch bei der Ausgestaltung mit Zahnsektoren führen Kugelgelenke an den Zug- und Druckstangen aufgrund der nunmehr möglichen raumschiefen Anordnung der Zahnsektoren zu den Stellgliedern zu einer universeller einsetzbaren Schließeinheit.

Ebenso führt die Anordnung der Zug- und Druckstangen an den Stellgliedern in einem Abstand zur Drehachse der Klappe zu einer Verringerung der Antriebsleistung des Antriebsmotors.

Bezüglich der Lösung e) wird zum Verschwenken der Klappe wiederum die mindestens eine Welle über das Getriebe vom Antriebsmotor angetrieben. Die an den Enden der Welle angeordneten Zahnräder greifen in die Zähne der Zahnstangen, um so die Zahnstangen zu verschieben und die Stellglieder zu verschwenken. Die Verwendung von Zahnstangen gestattet ebenfalls die Übertragung großer Kräfte und Momente auf die Stellglieder zum Bewegen der Klappe.

Zur drehbaren Anordnung der Zahnstangen an den Stellgliedern sind diese mit Gelenken miteinander verbunden.

Zur Abstützung der Zahnstangen, damit diese im permanenten Eingriff mit den Zahnrädern der Welle gehalten werden, können die Zahnstangen längsverschiebbar in Gleitführungen angeordnet sein, die um die Längsachse der Welle schwenkbar insbesondere an der mindestens einen Welle angeordnet sind.

In der Ausgestaltung mit Zahnstangen sind ebenso die Anordnung zweier Wellen und eines weiteren Getriebes sowie die Anordnung der Eingriffsstellen der Zahnstangen mit den Zahnrädern in einem Abstand zur Drehachse der Klappe mit den bekannten Vorteilen möglich.

Eine weitere Ausgestaltung ist dadurch gekennzeichnet, daß an jedem Stellglied ein radial zur Schwenkachse ausgerichteter Zahnsektor angeordnet ist, in den jeweils ein Zahnrad eingreift, das koaxial drehfest mit einem Seilsektor oder einer Seilrolle verbunden ist, wobei jeder Seilsektor oder jede Seilrolle mit je einem Zugende zweier Bowdenzüge verbunden ist und die Bowdenzüge mit ihren anderen Enden an einer von dem Antrieb drehbar antreibbaren Seiltrommel befestigt sind.

Es kann aber genauso vorteilhaft an jedem Stellglied in einem radialen Abstand zur Schwenkachse ein Ende einer Zug- und Druckstange angeordnet sein, deren anderes Ende mit einem um eine quer zur Schwenkachse sich erstreckende Achse schwenkbaren Zahnsektor angeordnet ist, in den jeweils ein Zahnrad eingreift, das koaxial drehfest mit einem Seilsektor oder einer Seilrolle verbunden ist, wobei jeder Seilsektor oder jede Seilrolle mit je einem Zugende zweier Bowdenzüge verbunden ist und die Bowdenzüge mit ihren anderen Enden an einer von dem Antrieb drehbar antreibbaren Seiltrommel befestigt sind.

In diesen Ausgestaltungen wird die Antriebsbewegung des Motors über das Getriebe, die Seiltrommel und die Bowdenzüge auf die Seilsektoren oder Seilrollen übertragen, die ihrerseits mit den Zahnrädern verbunden sind. Die so angetriebenen Zahnräder verschwenken die Zahnsektoren, wodurch letztlich die Klappe bewegt wird. Diese Ausgestaltung nutzt dabei sowohl die Vorteile des Antriebs mittels Bowdenzug und Seilsektor als auch die Vorteile des Antriebs mittels Zahnrad und Zahnsektor.

Die Verbindung zwischen jeweils einem Zahnrad und einem Seilsektor gestaltet sich besonders kompakt, wenn beide Bauteile einteilig miteinander verbunden sind.

Die weitere Ausbildung und Anordnung der Bowdenzüge, Seilsektoren, Zahnräder und Zahnsektoren kann dabei gemäß den bereits beschriebenen Ausgestaltungen erfolgen, um die damit zu erzielenden Vorteile zu erreichen.

In einer anderen Ausgestaltung sind die Seilsektoren zylinderförmig ausgebildet. Das erlaubt die Ausbildung der die Bowdenzüge aufnehmende Kontur über einen Winkelbereich von mehr als 360° am Umfang der Seilsektoren. Sofern die Kontur als Rille ausgebildet ist, kann sie sich spiralförmig am Umfang erstrecken. Somit können die Seilsektoren mit einem kleinen Durchmesser ausgebildet werden, so daß die Schließeinheit kompakter ausgeführt werden kann.

Ausführungsbeispiele der Erfindung sind in der Zeichnung dargestellt und werden im folgenden näher beschrieben. Es zeigen
- Figur 1:: eine schematische Darstellung einer erfindungsgemäßen Schließeinheit,
- Figur 2:: eine Darstellung einer ersten Ausführungsform der Schließeinheit mit Bowdenzügen und Seilsektoren,
- Figur 3:: eine schematische Darstellung eines Seilsektors gemäß Figur 2 mit gleichgerichteter Bowdenzugführung,
- Figur 4:: eine Darstellung einer zweiten Ausführungsform der Schließeinheit mit separaten Seilsektoren,
- Figur 5:: eine Darstellung einer dritten Ausführungsform der Schließeinheit mit Zahnsektoren und Zahnrädern,
- Figur 6:: eine Darstellung einer vierten Ausführungsform der Schließeinheit mit separaten Zahnsektoren,
- Figur 7:: eine Darstellung einer fünften Ausführungsform der Schließeinheit mit Zahnstangen,
- Figur 8:: eine Darstellung einer sechsten Ausführungsform der Schließeinheit mit Seilrollen und Zahnsektoren und
- Figur 9:: einen Schnitt durch einen Seil- und Zahnsektor nach Figur 8
- Figur 10:: eine Darstellung einer siebten Ausführungsform der Schließeinheit mit Seilrollen und Zahnsektoren
- Figur 11:: eine Darstellung einer achten Ausführungsform der Schließeinheit mit Bowdenzügen und Schwenkhebel.

Die in Figur 1 dargestellte Schließeinheit 1 dient zum Bewegen einer einen Kofferraum eines Kraftfahrzeugs 2 verschließenden Klappe 3. Die Klappe 3 ist mit zwei Scharnieren 4 an der Karosserie 5 des Kraftfahrzeugs 2 um eine quer zur Fahrzeuglängsachse liegende Schwenkachse drehbar befestigt. An jedem Scharnier 4 ist eine das Bewegen der Klappe 3 unterstützende Gasfeder 6 angeordnet.

Zum Verschwenken der Klappe 3 sind die Scharniere 4 mit Übertragungselementen 7 verbunden, die über ein Getriebe 8 von einem als Elektromotor ausgebildeten Antriebsmotor 9 angetrieben werden. Über eine elektromechanische Kupplung 10 ist der Elektromotor 9 mit dem Getriebe 8 verbunden. Die Aktivierung der Schließeinheit 1 erfolgt durch einen Schalter 11, der mittels elektrischer Leitungen 12 mit der Schließeinheit 1 verbunden ist. Daraufhin verbindet die Kupplung 10 den Antriebsmotor 9 mit dem Getriebe 8. Ein Taster 13 dient zum sofortigen manuellen Unterbrechen der Bewegung der Klappe 3, etwa im Falle des Auftretens eines Hindernisses. Der Taster 13 ist über eine Funkverbindung mit der Schließeinheit 1 verbunden. Im Getriebe 8 ist ein Winkelsensor 14 angeordnet, der die Winkelgeschwindigkeit der Klappe 3 bestimmt. Der Winkelsensor 14 ist dadurch in der Lage, die Endlagen der Klappe 3 zu erkennen. Weiterhin kann der Winkelsensor 14 Veränderungen der Winkelgeschwindigkeit ermitteln, die durch das Auftreten eines Hindernisses während der Bewegung der Klappe 3 hervorgerufen werden. In diesen Fällen wird die Drehrichtung des Antriebsmotors 9 sofort umgekehrt, so daß sich die Klappe 3 vom Hindernis wegbewegt.

Figur 2 zeigt die Schließeinheit 1 in einer perspektivischen Darstellung. Der Antriebsmotor 9 bildet mit der Kupplung 10 eine Baueinheit. An die Kupplung 10 schließt sich das Getriebe 8 an. Eine Seiltrommel 15 ist am Getriebe 8 befestigt. Die Seiltrommel 15 dient der Aufnahme der nicht dargestellten Enden der Bowdenzüge 16-19. Mit ihren anderen Enden sind die Bowdenzüge 16-19 an den Seilsektoren 20, 21 angeordnet.

Die Seilsektoren 20, 21 sind einteilig mit Stellgliedern 22, 23 der Scharniere 4 verbunden. Der Umfang 24, 25 der Seilsektoren 20, 21 wird durch zwei Enden 26, 27 begrenzt. An jedem Ende ist ein Ende der Bowdenzüge befestigt, wobei in der Figur 2 das Zugende 28 des Bowdenzugs 18 und das Zugende 29 des Bowdenzugs 17 zu sehen sind. Der Umfang 24, 25 der Seilsektoren 20, 21 ist mit je zwei Rillen 30, 31 zur Aufnahme der Bowdenzüge 16-19 ausgebildet.

In der dargestellten Position ist die nicht dargestellte Klappe geschlossen. Beim Aktivieren der Schließeinheit 1 wird die Seiltrommel derart vom Antriebsmotor 9 angetrieben, daß die Züge der Bowdenzüge 17, 18 aufgewickelt und die Züge der Bowdenzüge 16, 19 abgewickelt werden. Infolge des Aufwickelns der Züge der Bowdenzüge 17, 18 werden die Zugenden 29, 28 gezogen, so daß die Seilsektoren 20, 21 im Uhrzeigersinn verschwenkt werden und die Klappe geöffnet wird. Die abgewickelten Züge der Bowdenzüge 16, 19 werden dabei in den Rillen 30, 31 der Seilsektoren 20, 21 aufgewickelt.

Der Angriffspunkt der Zugenden 28, 29 der Bowdenzüge 16-19 besitzt einen deutlichen Abstand zur Drehachse der Scharniere 4 und damit der Klappe 3. Durch die Form der Seilsektoren 20, 21 wird auf das Scharnier 4 unabhängig von der jeweiligen Stellung immer ein konstantes Moment eingeleitet.

Der Seilsektor 21 in Figur 3 entspricht vom Aufbau dem in Figur 2 dargestellten Seilsektor. Die Bowdenzüge 18, 19 sind im Gegensatz zu Figur 2 nicht entgegengesetzt weggeführt, sondern verlaufen, platzsparend in dieselbe Richtung. Das Zugende 28 des Bowdenzugs 18 ist im Bereich des Umfangendes 26 an der Karosserie 5 befestigt. Die Hülle 32 des Bowdenzugs 18 ist am Umfangende 27 des Seilsektors 21 befestigt. Das Zugende 33 des Bowdenzugs 19 ist am Umfangende 26 am Seilsektor 21 und mit der Hülle 34 im Bereich des Umfangendes 27 an der Karosserie 5 befestigt.
Zum Verschwenken des Seilsektors 21 entgegen dem Uhrzeigersinn wird der Bowdenzug 19 auf die nicht dargestellte Seiltrommel aufgewickelt. Aufgrund der fest angeordneten Hülle 34 kann sich nur das Zugende 33 in die Hülle 34 hineinbewegen, wobei der Seilsektor in die beschriebene Richtung verschwenkt wird. Der von der Seiltrommel abgewickelte Bowdenzug 18 legt sich dagegen in die nicht dargestellte Rille am Umfang des Seilsektors 21.

Figur 4 zeigt eine Schließeinheit 1, die im Wesentlichen der Schließeinheit aus Figur 2 entspricht. Im Unterschied zu Figur 2 sind die Seilsektoren 20, 21 in einem Abstand zu den Stellgliedern 22, 23 angeordnet. Die Verbindung der Seilsektoren 20, 21 mit den Stellgliedern 22, 23 erfolgt mittels zweier Zug- und Druckstangen 35, 36. Die raumschiefe Verbindung über die Zug- und Druckstangen 35, 36 wird durch Kugelgelenke 39, 40 an deren Enden 37, 38 ermöglicht. Mit dem Verschwenken der Seilsektoren 20, 21 werden über die Zug- und Druckstangen 35, 36 die Stellglieder 22, 23 und damit die nicht dargestellte Klappe bewegt.

Figur 5 zeigt eine Schließeinheit 1, bei der am Getriebe 8 ein weiteres Getriebe 41 angeflanscht ist. Das Getriebe 41 treibt eine Welle 42 an, deren Enden 43, 44 schematisch dargestellte Zahnräder 45, 46 angeordnet sind. Die Zahnräder 45, 46 stehen im Eingriff mit Zahnsektoren 47, 48, die an ihrem Umfang 24, 25 ein schematisch dargestelltes Zahnprofil 49 mit nach radial innen weisenden Zähnen besitzen. Die Zahnsektoren 47, 48 sind einteilig mit den Stellgliedern 22, 23 verbunden.

Zum Bewegen der nicht dargestellten Klappe durch die Stellglieder 22, 23 der Scharniere wird die Welle 42 vom Antriebsmotor 9 angetrieben. Die sich mit der Welle 42 drehenden Zahnräder 45, 46 bewirken über den Eingriff in das Zahnprofil 49 das Verschwenken der Zahnsektoren 47, 48 und damit der Stellglieder 22, 23.

Die Schließeinheit 1 in Figur 6 entspricht vom Aufbau beginnend vom Antriebsmotor 9 bis zu den Zahnsektoren 47, 48 der Schließeinheit gemäß Figur 5. Die Verbindung, der im Abstand zu den Stellgliedern 22, 23 angeordneten Zahnsektoren 47, 48, erfolgt mittels zweier Zug- und Druckstangen 35, 36 nach Figur 4, die an ihren Enden 37, 38 Kugelgelenke 39, 40 zur raumschiefen Anordnung der Zahnsektoren 47, 48 gegenüber den Stellgliedern 22, 23 aufweisen.
Figur 7 zeigt eine Schließeinheit 1, die im Wesentlichen der Schließeinheit gemäß Figur 5 entspricht. Anstelle des Zahnprofils sind an den Zahnsektoren 47, 48 schematisch dargestellte Zahnstangen 50, 51 angeordnet, die mit den Zahnrädern 45, 46 der Welle 42 im Eingriff stehen. Um der Schwenkbewegung der Zahnsektoren 47,48 zu folgen, sind die Zahnstangen 50, 51 mit je einem Gelenk 52 drehbar gelagert.

An den Enden 43, 44 der Welle 42 sind Gleitführungen 53, 54 befestigt. In den Gleitführungen 53, 54 sind die Zahnstangen 50, 51 längsverschieblich gelagert. Die Gleitführungen 53, 54 gewährleisten, daß die Zahnstangen 50, 51 permanent im Eingriff mit den Zahnrädern 45, 46 gehalten werden. Die Gleitführungen 53, 54 sind drehbar gelagert.

Die Schließeinheit 1 in Figur 8 zeigt eine Kombination von Seilrollen 20,21 mit Bowdenzügen 16-19 und Zahnrädern 45, 46. Die Zahnräder 45, 46 und Seilrollen 20,21 sind jeweils zu einer Einheit 55, 56 zusammengefaßt, die in der nachfolgenden Figur 9 näher dargestellt ist. Die Einheiten 55, 56 besitzen feststehende Gehäuse 57, 58, in dem die einzelnen Bauteile angeordnet sind.

Vom Aufbau entspricht die Schließeinheit vom Antriebsmotor 9 bis zu den Seilrollen 20,21 im wesentlichen dem Aufbau gemäß Figur 2, während die Schließeinheit 1 mit den sich an die Seilrollen 20,21 anschließenden Zahnrädern bis zur Verbindung mit den Stellgliedern 22, 23 im wesentlichen dem Aufbau der Schließeinheit nach Figur 5 entspricht.

Die Einheit 55 aus Figur 8 ist in Figur 9 im Schnitt dargestellt. Die Einheit 55 umfaßt ein Gehäuse 57, in dessen unterem Teil die Seilrolle 20 angeordnet ist. Die Seilrolle 20 ist auf einer als ortsfeste Achse 61 ausgebildeten Einbuchtung des Gehäuses 57 drehbar angeordnet. Rillen 30, 31 am Umfang 24 der Seilrolle 20 dienen der definierten Auflage der nicht dargestellten Bowdenzüge. Die Rillen 30, 31 erstrecken sich spiralförmig über einen Winkelbereich von ungefähr 720°. Aufgrund der Erstreckung der Rillen 30, 31 über einen derart großen Winkelbereich kann die Seilrolle 20 mit einem kleineren Durchmesser ausgeführt werden, so daß die Einheit 55 geringe Abmessungen aufweist.

Die Seilrolle 20 besitzt einen einteilig angeformten Zapfen 62, der ebenfalls auf der Achse 61 drehbar angeordnet ist. Der Zapfen 62 ist als Zahnrad 45 ausgebildet, welches in das Zahnprofil 49 des Zahnsektors 47 eingreift. Der Zahnsektor 47 besitzt eine Bohrung 63, in der eine Welle 64 drehbar angeordnet ist, die den Zahnsektor 47 mit dem Stellglied 22 drehfest verbindet.

Bei einem Antrieb der Bowdenzüge durch den Antriebsmotor wird die Seilrolle 20 gedreht. Infolge der dadurch bedingten Drehung des Zahnrads 45 wird der Zahnsektor 47 verschwenkt, der über die Welle 64 das Stellglied 22 mit der nicht dargestellten Klappe bewegt.

Bei dem Ausführungsbeispiel der Figur 10 entspricht der Bereich von dem Stellglied 22, 23 bis zu dem Zahnsektor 47, 48 dem in Figur 4 dargestellten Ausführungsbeispiel, wobei der Zahnsektor 47, 48 um eine sich quer zur Schwenkachse erstreckende Achse schwenkbar ist.

Der weitere Antriebsweg von dem Zahnsektor 47, 48 bis zur Seiltrommel 15 wiederum entspricht der in den Figuren 8 und 9 dargestellten Ausbildung.

Auch bei diem Ausführungsbeispiel wird bei einem Antrieb der Bowdenzüge durch den Antriebsmotor die Seilrolle 20 gedreht. Infolge der dadurch bedingten Drehung des Zahnrads 45 wird der Zahnsektor 47 verschwenkt, der über die Welle 64 das Stellglied 22 mit der nicht dargestellten Klappe bewegt.

Bei dem Ausführungsbeispiel der Figur 11 ist anstatt eines Seilsektors 21 entsprechend Figur 3 ein Schwenkhebel 65 verwandt, der auch anstatt des Seilsektors in Figur 2 benutzt werden kann. Die Bowdenzüge 18, 19 sind im Gegensatz zu Figur 2 nicht entgegengesetzt weggeführt, sondern verlaufen platzsparend in dieselbe Richtung. Das Zugende 28 des Bowdenzugs 18 ist an der Karosserie 5 befestigt. Die Hülle 32 des Bowdenzugs 18 ist in einem radialen Abstand zur Schwenkachse an dem Schwenkhebel 65 befestigt. Das Zugende 33 des Bowdenzugs 19 ist in einem radialen Abstand zur Schwenkachse an dem Schwenkhebel 65 und die Hülle 34 im an der Karosserie 5 befestigt.

Zum Verschwenken des Schwenkhebels 65 entgegen dem Uhrzeigersinn wird der Bowdenzug 19 auf die nicht dargestellte Seiltrommel aufgewickelt. Aufgrund der fest angeordneten Hülle 34 kann sich nur das Zugende 33 in die Hülle 34 hineinbewegen, wobei der Schwenkhebel 65 in die beschriebene Richtung verschwenkt wird. Die Hülle 32 des von der Seiltrommel abgewickelten Bowdenzugs 18 bewegt sich dabei mit dem Schwenkhebel 65. Zum Verschwenken des Schwenkhebels 65 im Uhrzeigersinn wird der Bowdenzug 18 auf die Seiltrommel aufgewickelt, wobei die Hülle 32 den Schwenkhebel 65 im Uhrzeigersinn bewegt und das Zugende 33 des Bowdenzugs 19 in die Hülle 34 hineingezogen wird.

### Bezugszeichenliste

- 1: Schließeinheit
- 2: Kraftfahrzeug
- 3: Klappe
- 4: Scharnier
- 5: Karosserie
- 6: Gasfeder
- 7: Übertragungselement
- 8: Getriebe
- 9: Antriebsmotor
- 10: Kupplung
- 11: Schalter
- 12: elektrische Leitung
- 13: Taster
- 14: Winkelsensor
- 15: Seiltrommel
- 16-19: Bowdenzug
- 20, 21: Seilsektor
- 22, 23: Stellglied
- 24, 25: Umfang
- 26, 27: Umfangende
- 28, 29: Zugende
- 30, 31: Rillen
- 32, 34: Hülle
- 33: Zugende
- 35, 36: Zug-/Druckstange
- 37, 38: Ende
- 39, 40: Kugelgelenk
- 41: Getriebe
- 42: Welle
- 43, 44: Ende
- 45, 46: Zahnrad
- 47, 48: Zahnsektor
- 49: Zahnprofil
- 50, 51: Zahnstange
- 52: Gelenk
- 53, 54: Gleitführung
- 55, 56: Einheit
- 57, 58: Gehäuse
- 61: Achse
- 62: Zapfen
- 63: Bohrung
- 64: Welle
- 65: Schwenkhebel

## Patentansprüche

1. Schließeinheit für eine Klappe (3) eines Kraftfahrzeuges, insbesondere eine Front- oder Heckklappe, die mit mindestens zwei Scharnieren (4) an der Karosserie (5) des Kraftfahrzeugs befestigt und um eine Schwenkachse zwischen einer geöffneten und einer geschlossenen Stellung von einem einen Elektromotor (9) und insbesondere eine Kupplung (10) und ein daran angeordnetes Getriebe (8) aufweisenden Antrieb bewegbar antreibbar ist, wobei die zwei Scharniere (4) jeweils ein um die Schwenkachse schwenkbares Stellglied (22, 23) aufweisen und die Stellglieder (22, 23) durch Übertragungselemente von einem einzigen Antrieb bewegbar antreibbar sind, **dadurch gekennzeichnet, daß**
a) an jedem Stellglied (22, 23) ein radial zur Schwenkachse ausgerichteter Seilsektor (20, 21) angeordnet ist, über dessen Sektorumfang (24, 25) die Seelen zweier Bowdenzüge (16-19) geführt sind, wobei jeder Seilsektor (20, 21) mit je einem Zugende (28, 29) der Bowdenzüge (16-19) verbunden ist und die Bowdenzüge (16-19) mit ihren anderen Enden an einer von dem Antrieb drehbar antreibbaren Seiltrommel (15) befestigt sind; oder
b) an jedem Stellglied (22, 23) in einem radialen Abstand zur Schwenkachse ein Ende (37) einer Zug- und Druckstange (35, 36) angeordnet ist, deren anderes Ende (38) mit einem um eine quer zur Schwenkachse sich erstreckenden Achse schwenkbaren Seilsektor (20, 21) verbunden ist, über deren Sektorumfang die Seelen zweier Bowdenzüge (16-19) geführt sind, wobei jeder Seilsektor (20, 21) mit je einem Zugende (28, 29) der Bowdenzüge (16-19) verbunden ist und die Bowdenzüge (16-19) mit ihren anderen Enden an einer von dem Antrieb drehbar antreibbaren Seiltrommel (15) befestigt sind; oder
c) von dem Antrieb eine Welle (42) drehbar antreibbar und an den Enden (43, 44) der Welle (42) je ein Zahnrad (45, 46) angeordnet ist, wobei die Zahnräder (45, 46) mit je einem Zahnsektor (47, 48) in Eingriff stehen und jeder Zahnsektor (47, 48) an einem Stellglied (22, 23) der Scharniere (4) fest angeordnet ist; oder
d) an je einem Stellglied (22, 23) in einem radialen Abstand zur Schwenkachse ein Ende (37) einer Zug- und Druckstange (35, 36) angeordnet ist, deren anderes Ende (38) mit einem um eine Achse schwenkbaren Zahnsektor (47, 48) verbunden ist, wobei die Zahnsektoren (47, 48) jeweils mit einem Zahnrad (45, 46) im Eingriff stehen, welches an je an einem Ende (43, 44) der mindestens einen Welle (42) angeordnet ist, die von dem Antrieb drehbar antreibbar ist; oder
e) von dem Antrieb eine Welle (42) drehbar antreibbar und an den Enden (43, 44) der Welle (42) je ein Zahnrad (45, 46) angeordnet ist, wobei die Zahnräder (45, 46) jeweils mit sich quer zur Schwenkachse erstreckenden Zahnstangen (50, 51) in Eingriff stehen, die um eine zur Schwenkachse parallele Achse schwenkbar je an einem Stellglied (22, 23) der Scharniere (4) angeordnet sind.

2. Schließeinheit nach Anspruch 1, **dadurch gekennzeichnet, daß** der Antrieb eine Kupplung (10) aufweist.

3. Schließeinheit nach einem der vorhergehenden Ansprüche, **dadurch gekennzeichnet, daß** die Klappe durch eine oder mehrere Gasfedern (6) die Bewegung in Öffnungsrichtung unterstützend bewegbar antreibbar ist.

4. Schließeinheit nach Anspruch 2, **dadurch gekennzeichnet, daß** Elektromotor (9) und Kupplung (10) eine Baueinheit bildet.

5. Schließeinheit nach einem der Ansprüche 2 or 4, **dadurch gekennzeichnet, daß** die Kupplung (10) eine elektromechanische Kupplung ist.

6. Schließeinheit nach einem der Ansprüche 2, 4 or 5, **dadurch gekennzeichnet, daß** die Kupplung (10) bei Betätigung eines Schalters (11) zur Aktivierung der Schließeinheit (1) schließbar ist.

7. Schließeinheit nach einem der vorhergehenden Ansprüche, **dadurch gekennzeichnet, daß** das Getriebe (8) einen Winkelsensor (14) zur Erfassung der Winkelgeschwindigkeit der Klappe (3) besitzt.

8. Schließeinheit nach einem der Ansprüche 1 und 2, **dadurch gekennzeichnet, daß** durch Betätigung eines Schalters (11) oder Tasters (13) die Kupplung (10) Öffenbar ansteuerbar ist.

9. Schließeinheit nach einem der Ansprüche 1 und 3, **dadurch gekennzeichnet, daß** der Schalter (11) zur Aktivierung der Schließeinheit (1) und der Schalter (11) oder Taster (13) zur Öffnung der Kupplung (10) mit der Schließeinheit (1) mittels elektrischer Leitungen (12) oder mittels einer Funkverbindung verbunden sind.

10. Schließeinheit nach Anspruch 1, **dadurch gekennzeichnet, daß** an jedem Stellglied (22, 23) ein etwa radial zur Schwenkachse ausgerichteter Schwenkhebel (65) angeordnet ist, wobei an jedem Schwenkhebel (65) in einem radialen Abstand zur Schwenkachse je ein Zugende (28, 33) der Bowdenzüge (16-19) befestigt ist und die Bowdenzüge (16-19) mit ihren anderen Enden an einer von dem Antrieb drehbar antreibbaren Seiltrommel (15) befestigt sind.

11. Schließeinheit einem der Ansprüche 1 und 10, **dadurch gekennzeichnet, daß** die Seilsektoren (20,21) oder die Schwenkhebel (65) einteilig mit je einem Stellglied (22, 23) der Scharniere (4) ausgebildet sind.

12. Schließeinheit nach einem der Ansprüche 1 und 11, **dadurch gekennzeichnet, daß** an den beiden Umfangenden (26, 27) der Seilsektoren (20, 21) je ein Zugende (28, 29) eines Bowdenzugs (16-19) befestigt ist und die Seelen der Bowdenzüge (16-19) gegenläufig über die Seilsektoren (20, 21) geführt sind.

13. Schließeinheit nach einem der Ansprüche 1, 11 und 12, **dadurch gekennzeichnet, daß** die Seilsektoren (20, 21) an ihrem Sektorumfang (24, 25) eine die Bowdenzüge (16-19) aufnehmende Kontur (30, 31) besitzen.

14. Schließeinheit nach Anspruch 13, **dadurch gekennzeichnet, daß** die Kontur aus mindestens zwei Rillen (30, 31) besteht.

15. Schließeinheit nach einem der Ansprüche 1 und 11 bis 13, **dadurch gekennzeichnet, daß** ein Zugende (33) eines Bowdenzugs (19) an einem ersten Umfangende (26) des Seilsektors (21) befestigt ist, während die Hülle (34) im Bereich des zweiten Umfangendes (27) des Seilsektors (21) an einem ortsfesten Bauteil (5) angeordnet ist, und daß ein Zugende (28) des anderen Bowdenzugs (18) im Bereich des ersten Umfangendes (26) des Seilsektors (21) an dem Bauteil (5) und die Hülle (32) am zweiten Umfangende (27) des Seilsektors (21) angeordnet ist.

16. Schließeinheit nach einem der Ansprüche 10 und 11, **dadurch gekennzeichnet, daß** ein Zugende (33) eines Bowdenzugs (19) in einem radialen Abstand zur Schwenkachse an dem Schwenkhebel (65) befestigt ist, während die Hülle (34) dieses Bowdenzugs (19) an einem ortsfesten Bauteil (5) angeordnet ist, und daß ein Zugende (28) des anderen Bowdenzugs (18) an dem ortsfesten Bauteil (5) und die Hülle (32) in einem radialen Abstand zur Schwenkachse an dem Schwenkhebel (65) angeordnet ist.

17. Schließeinheit nach einem der Ansprüche 1 und 10 bis 16, **dadurch gekennzeichnet, daß** die Bowdenzüge (16-19) am Umfang der Seilsektoren (20, 21) oder an den Schwenkhebeln (65) in einem Abstand zur Schwenkachse der Klappe (3) angeordnet sind.

18. Schließeinheit nach Anspruch 1, **dadurch gekennzeichnet, daß** die Zug- und Druckstangen (35, 36) an ihren Enden (37, 38) gelenkig mit den Stellgliedern (22, 23) und den Seilsektoren (20, 21) verbunden sind.

19. Schließeinheit nach Anspruch 18, **dadurch gekennzeichnet, daß** die Zug- und Druckstangen (35, 36) mittels Kugelgelenken (39, 40) mit den Stellgliedern (22, 23) und den Seilsektoren (20, 21) verbunden sind.

20. Schließeinheit nach einem der Ansprüche 1 und 17 bis 19, **dadurch gekennzeichnet, daß** je ein Zugende (28, 29) eines Bowdenzugs (16-19) an einem Umfangsende (26, 27) der Seilsektoren (20 21) angeordnet ist.

21. Schließeinheit nach einem der Ansprüche 1 und 18 bis 19, **dadurch gekennzeichnet, daß** die Seilsektoren (20, 21) an ihrem Seilsektorumfang (24, 25) eine die Bowdenzüge (16-19) aufnehmende Kontur (30, 31) besitzen.

22. Schließeinheit nach Anspruch 21, **dadurch gekennzeichnet, daß** die Kontur aus mindestens zwei Rillen (30, 31) besteht.

23. Schließeinheit nach einem der Ansprüche 17 bis 22, **dadurch gekennzeichnet, daß** ein Zugende (33) eines Bowdenzugs (19) an einem ersten Umfangende (26) des Seilsektors (21) befestigt ist, während die Hülle (34) im Bereich des zweiten Umfangendes (27) des Seilsektors (21) an ortsfesten Bauteil (5) angeordnet ist, und daß ein Zugende (28) des anderen Bowdenzugs (18) im Bereich des ersten Umfangendes (26) des Seilsektors (21) an dem Bauteils (5) und die Hülle (32) am zweiten Umfangende (27) des Seilsektors (21) angeordnet ist.

24. Schließeinheit nach Anspruch 1, **dadurch gekennzeichnet, daß** die Zahnsektoren (47, 48) einteilig mit den Stellgliedern (22, 23) ausgebildet sind.

25. Schließeinheit nach einem der Ansprüche 1 und 24, **dadurch gekennzeichnet, daß** die Zahnsektoren (47, 48) an ihrem Umfang ein Zahnprofil (49) aufweisen, dessen Zähne radial nach innen oder radial nach außen gerichtet sind.

26. Schließeinheit nach einem der Ansprüche 1 und 24 bis 25, **dadurch gekennzeichnet, daß** jeder Zahnsektor (47, 48) mit einer Welle (42) verbunden ist, und daß die beiden Wellen (42) von dem Antrieb drehbar antreibbar sind.

27. Schließeinheit nach einem der Ansprüche 1 und 24 bis 26, **dadurch gekennzeichnet, daß** zwischen dem Antrieb und der mindestens einen Welle (42) ein weiteres Getriebe (41) angeordnet ist.

28. Schließeinheit nach einem der Ansprüche 24 bis 27, **dadurch gekennzeichnet, daß** die Eingriffsstellen der Zahnräder (45, 46) in die Zahnsektoren (47, 48) in einem radialen Abstand zur Drehachse der Klappe (3) angeordnet sind.

29. Schließeinheit nach Anspruch 1, **dadurch gekennzeichnet, daß** die Zahnsektoren (47, 48) an ihrem Umfang ein Zahnprofil (49) aufweisen, dessen Zähne radial nach innen oder radial nach außen gerichtet sind.

30. Schließeinheit nach einem der Ansprüche 1 und 29, **dadurch gekennzeichnet, daß** jeder Zahnsektor (47, 48) mit einer Welle (42) verbunden ist, und daß die beiden Wellen (42) von dem Antrieb drehbar antreibbar sind.

31. Schließeinheit nach einem der Ansprüche 1 und 29 bis 30, **dadurch gekennzeichnet, daß** zwischen dem Antrieb und der mindestens einen Welle (42) ein weiteres Getriebe (41) angeordnet ist.

32. Schließeinheit nach einem der Ansprüche 27 bis 31, **dadurch gekennzeichnet, daß** die Zug- und Druckstangen (35, 36) an ihren Enden (37, 38) gelenkig mit den Stellgliedern (22, 23) und den Zahnsektoren (47, 48) verbunden sind.

33. Schließeinheit nach Anspruch 32, **dadurch gekennzeichnet, daß** die Zug- und Druckstangen (35, 36) mittels Kugelgelenken (39, 40) mit den Stellgliedern (22, 23) und den Zahnsektoren (47, 48) verbunden sind.

34. Schließeinheit nach Anspruch 1, **dadurch gekennzeichnet, daß** die Zahnstangen (50, 51) über ein Gelenk (52) schwenkbar mit den Stellgliedern (22, 23) verbunden sind.

35. Schließeinheit nach einem der Ansprüche 1 und 34, **dadurch gekennzeichnet, daß** die Zahnstangen (50, 51) längsverschiebbar in Gleitführungen (53, 54) angeordnet sind, die um die Längsachse der Welle (42) schwenkbar insbesondere an der mindestens einen Welle (42) angeordnet sind.

36. Schließeinheit nach einem der Ansprüche 1 und 34 bis 35, **dadurch gekennzeichnet, daß** zwischen dem Antrieb und der mindestens einen Welle (42) ein weiteres Getriebe (41) angeordnet ist.

37. Schließeinheit nach einem der Ansprüche 1 bis 9, **dadurch gekennzeichnet, daß** an jedem Stellglied (22, 23) ein radial zur Schwenkachse ausgerichteter Zahnsektor (47, 48) angeordnet ist, in den jeweils ein Zahnrad (45, 46) eingreift, das koaxial drehfest mit einem Seilsektor (20, 21) oder einer Seilrolle verbunden ist, wobei jeder Seilsektor (20, 21) oder jede Seilrolle mit je einem Zugende (28, 29) zweier Bowdenzüge (16-19) verbunden ist und die Bowdenzüge (16-19) mit ihren anderen Enden an einer von dem Antrieb drehbar antreibbaren Seiltrommel (15) befestigt sind.

38. Schließeinheit nach einem der Ansprüche 1 bis 9, **dadurch gekennzeichnet, daß** an jedem Stellglied (22, 23) in einem radialen Abstand zur Schwenkachse ein Ende (37) einer Zug- und Druckstange (35, 36) angeordnet ist, deren anderes Ende (38) mit einem um eine quer zur Schwenkachse sich erstreckende Achse schwenkbaren Zahnsektor (47, 48) angeordnet ist, in den jeweils ein Zahnrad (45, 46) eingreift, das koaxial drehfest mit einem Seilsektor (20, 21) oder einer Seilrolle verbunden ist, wobei jeder Seilsektor (20, 21) oder jede Seilrolle mit je einem Zugende (28, 29) zweier Bowdenzüge (16-19) verbunden ist und die Bowdenzüge (16-19) mit ihren anderen Enden an einer von dem Antrieb drehbar antreibbaren Seiltrommel (15) befestigt sind.

39. Schließeinheit nach einem der Ansprüche 37 und 38, **dadurch gekennzeichnet, daß** die Zahnsektoren (47, 48) einteilig mit je einem Stellglied (22, 23) der Scharniere (4) ausgebildet sind.

40. Schließeinheit nach einem der Ansprüche 37 bis 39, **dadurch gekennzeichnet, daß** die Zahnsektoren (47, 48) an ihrem Umfang ein Zahnprofil (49) aufweisen, dessen Zähne radial nach innen oder radial nach außen gerichtet sind.

41. Schließeinheit nach einem der Ansprüche 36 bis 39, **dadurch gekennzeichnet, daß** je ein Zahnrad (45, 46) mit einem Seilsektor (20, 21) oder einer Seilrolle einteilig ausgebildet ist.

42. Schließeinheit nach einem der Ansprüche 37 bis 41, **dadurch gekennzeichnet, daß** am Umfang (24, 25) der Seilsektoren (20, 21) oder der Seilrolle je ein Zugende (28, 29) eines Bowdenzugs (16-19) befestigt ist und die Seelen der Bowdenzügen (16-19) gegenläufig über die Seilsektoren (20, 21) oder die Seilrolle geführt sind.

43. Schließeinheit nach einem der Ansprüche 38 bis 42, **dadurch gekennzeichnet, daß** die Seilsektoren (20, 21) oder die Seilrolle an ihrem Sektorumfang (24, 25) oder Rollenumfang eine die Bowdenzüge (16-19) aufnehmende Kontur (30, 31) besitzen.

44. Schließeinheit nach Anspruch 43, **dadurch gekennzeichnet, daß** die Kontur aus mindestens zwei Rillen (30, 31) besteht.

45. Schließeinheit nach einem der Ansprüche 37 bis 44, **dadurch gekennzeichnet, daß** ein Zugende (33) eines Bowdenzugs (19) an einem ersten Umfangsende (26) des Seilsektors (21) befestigt ist, während die Hülle (34) im Bereich des zweiten Umfangendes (27) des Seilsektors (21) an einem ortsfesten Bauteil (5) angeordnet ist, und daß ein Zugende des anderen Bowdenzugs (18) mit seiner Seele () im Bereich des ersten Umfangendes des Seilsektors (21) an dem Bauteil (5) und die Hülle (32) am zweiten Umfangende (27) des Seilsektors (21) angeordnet ist.

46. Schließeinheit nach einem der Ansprüche 36 bis 44, **dadurch gekennzeichnet, daß** die Seilsektoren (20, 21) zylinderförmig ausgebildet sind, und daß sich die die Bowdenzüge (16-19) aufnehmende Kontur (30, 31) über einen Winkelbereich von mehr als 360° erstreckt.

## Claims

1. Closing unit for a flap (3) of a motor vehicle, in particular a front or rear flap, which flap is fastened by means of at least two hinges (4) to the bodywork (5) of the motor vehicle and can be driven in a manner such that it can be moved about a pivot axis between an open and a closed position by a drive, which has an electric motor (9) and, in particular, a clutch (10) and a gear mechanism (8) arranged thereon, wherein the two hinges (4) in each case have an actuator (22, 23) which can be pivoted about the pivot axis, and the actuators (22, 23) can be driven by a single drive in a manner such that they can be moved by means of transmission elements, **characterized in that**
a) a cable sector (20, 21) is arranged on each actuator (22, 23), the said cable sector being aligned radially with respect to the pivot axis, and the cores of two Bowden cables (16-19) are guided over its sector circumference (24, 25), each cable sector (20, 21) being connected to one cable end (28, 29) of the Bowden cables (16-19) and the Bowden cables (16-19) being fastened by their other ends to a cable drum (15), which can be driven rotatably by the drive; or
b) one end (37) of a tension and compression rod (35, 36) is arranged on each actuator (22, 23) at a radial distance from the pivot axis and its other end (38) is connected to a cable sector (20, 21) which can be pivoted about an axis extending transversely with respect to the pivot axis and the cores of two Bowden cables (16-19) are guided over its sector circumference, each cable sector (20, 21) being connected to one cable end (28, 29) of the Bowden cables (16-19) and the Bowden cables (16-19) being fastened by their other ends to a cable drum (15), which can be driven rotatably by the drive; or
c) a shaft (42) can be driven rotatably by the drive and one toothed wheel (45, 46) is arranged in each case at the ends (43, 44) of the shaft (42), the toothed wheels (45, 46) being in engagement with one toothed sector (47, 48) in each case and each toothed sector (47, 48) being arranged fixedly on one actuator (22, 23) of the hinges (4); or
d) one end (37) of a tension and compression rod (35, 36) is arranged on each actuator (22, 23) at a radial distance from the pivot axis and its other end (38) is connected to a toothed sector (47, 48) which can be pivoted about an axis, the toothed sectors (47, 48) being in engagement in each case with a toothed wheel (45, 46) which is arranged at one end (43, 44) of the at least one shaft (42), which can be driven rotatably by the drive; or
e) a shaft (42) can be driven rotatably by the drive and one toothed wheel (45, 46) is arranged in each case at the ends (43, 44) of the shaft (42), the toothed wheels (45, 46) being in engagement in each case with toothed racks (50, 51) which extend transversely with respect to the pivot axis and are arranged on one actuator (22, 23) in each case of the hinges (4) in a manner such that they can pivot about an axis parallel to the pivot axis.

2. Closing unit according to Claim 1, **characterized in that** the drive has a clutch (10).

3. Closing unit according to one of the preceding claims, **characterized in that** the flap can be driven in a manner such that it can be moved by means of one or more gas-filled springs (6) assisting the movement in the opening direction.

4. Closing unit according to Claim 2, **characterized in that** the electric motor (9) and clutch (10) form a constructional unit.

5. Closing unit according to either of Claims 2 and 4, **characterized in that** the clutch (10) is an electromechanical clutch.

6. Closing unit according to one of Claims 2, 4 or 5, **characterized in that** the clutch (10) can be closed when a switch (11) for activating the closing unit (1) is actuated.

7. Closing unit according to one of the preceding claims, **characterized in that** the gear mechanism (8) has an angle sensor (14) for sensing the angular velocity of the flap (3).

8. Closing unit according to either of Claims 1 and 2, **characterized in that** actuation of a switch (11) or push-button switch (13) enables the clutch (10) to be activated in a manner such that it can be opened.

9. Closing unit according to either of Claims 1 and 3, **characterized in that** the switch (11) for activating the closing unit (1) and the switch (11) or push-button switch (13) for opening the clutch (10) are connected to the closing unit (1) by means of electric lines (12) or by means of a radio connection.

10. Closing unit according to one of Claims 1 to 8, **characterized in that** a pivot lever (65) which is aligned approximately radially with respect to the pivot axis is arranged on each actuator (22, 23), one cable end (28, 33) of the Bowden cables (16-19) being fastened to each pivot lever (65) at a radial distance from the pivot axis, and the Bowden cables (16-19) being fastened by their other ends to a cable drum (15), which can be driven rotatably by the drive.

11. Closing unit according to either of Claims 1 and 10, **characterized in that** the cable sectors (20, 21) or the pivot levers (65) are formed integrally with one actuator (22, 23) in each case of the hinges (4).

12. Closing unit according to either of Claims 1 and 11, **characterized in that** one cable end (28, 29) of a Bowden cable (16-19) is fastened in each case to the two circumferential ends (26, 27) of the cable sectors (20, 21), and the cores of the Bowden cables (16-19) are guided in opposite directions over the cable sectors (20, 21).

13. Closing unit according to one of Claims 1, 11 and 12, **characterized in that** the cable sectors (20, 21) have, on their sector circumference (24, 25), a contour (30, 31) receiving the Bowden cables (16-19).

14. Closing unit according to Claim 13, **characterized in that** the contour comprises at least two grooves (30, 31).

15. Closing unit according to one of Claims 1 and 11 to 13, **characterized in that** one cable end (33) of one Bowden cable (19) is fastened to a first circumferential end (26) of the cable sector (21) while the sheath (34) is arranged on a positionally fixed component (5) in the region of the second circumferential end (27) of the cable sector (21), and **in that** one cable end (28) of the other Bowden cable (18) is arranged on the component (5) in the region of the first circumferential end (26) of the cable sector (21) and the sheath (32) is arranged at the second circumferential end (27) of the cable sector (21).

16. Closing unit according to either of Claims 10 and 11, **characterized in that** one cable end (33) of one Bowden cable (19) is fastened to the pivot lever (65) at a radial distance from the pivot axis while the sheath (34) of this Bowden cable (19) is arranged on a positionally fixed component (5), and **in that** one cable end (28) of the other Bowden cable (18) is arranged on the positionally fixed component (5) and the sheath (32) is arranged on the pivot lever (65) at a radial distance from the pivot axis.

17. Closing unit according to one of Claims 1 and 10 to 16, **characterized in that** the Bowden cables (16-19) are arranged on the circumference of the cable sectors (20, 21) or on the pivot levers (65) at a distance from the pivot axis of the flap (3).

18. Closing unit according to Claim 1, **characterized in that** the tension and compression rods (35, 36) are connected at their ends (37, 38) in an articulated manner to the actuators (22, 23) and the cable sectors (20, 21).

19. Closing unit according to Claim 18, **characterized in that** the tension and compression rods (35, 36) are connected to the actuators (22, 23) and the cable sectors (20, 21) by means of ball-and-socket joints (39, 40).

20. Closing unit according to one of Claims 1 and 17 to 19, **characterized in that** one cable end (28, 29) of a Bowden cable (16-19) is arranged in each case at one circumferential end (26, 27) of the cable sectors (20, 21).

21. Closing unit according to one of Claims 1 and 18 to 19, **characterized in that** the cable sectors (20, 21) have, on their cable-sector circumference (24, 25), a contour (30, 31) receiving the Bowden cables (16-19).

22. Closing unit according to Claim 21, **characterized in that** the contour comprises at least two grooves (30, 31).

23. Closing unit according to one of Claims 17 to 22, **characterized in that** one cable end (33) of one Bowden cable (19) is fastened to a first circumferential end (26) of the cable sector (21) while the sheath (34) is arranged on the positionally fixed component (5) in the region of the second circumferential end (27) of the cable sector (21), and **in that** one cable end (28) of the other Bowden cable (18) is arranged on the component (5) in the region of the first circumferential end (26) of the cable sector (21) and the sheath (32) is arranged at the second circumferential end (27) of the cable sector (21).

24. Closing unit according to Claim 1, **characterized in that** the toothed sectors (47, 48) are formed integrally with the actuators (22, 23).

25. Closing unit according to either of Claims 1 and 24, **characterized in that** the toothed sectors (47, 48) have, on their circumference, a toothed profile (49), the teeth of which are directed radially inwards or radially outwards.

26. Closing unit according to one of Claims 1 and 24 to 25, **characterized in that** each toothed sector (47, 48) is connected to a shaft (42), and **in that** the two shafts (42) can be driven rotatably by the drive.

27. Closing unit according to one of Claims 1 and 24 to 26, **characterized in that** a further gear mechanism (41) is arranged between the drive and the at least one shaft (42).

28. Closing unit according to one of Claims 24 to 27, **characterized in that** the points at which the toothed wheels (45, 46) engage in the toothed sectors (47, 48) are arranged at a radial distance from the axis of rotation of the flap (3).

29. Closing unit according to Claim 1, **characterized in that** the toothed sectors (47, 48) have, on their circumference, a toothed profile (49), the teeth of which are directed radially inwards or radially outwards.

30. Closing unit according to either of Claims 1 and 29, **characterized in that** each toothed sector (47, 48) is connected to a shaft (42), and **in that** the two shafts (42) can be driven rotatably by the drive.

31. Closing unit according to one of Claims 1 and 29 to 30, **characterized in that** a further gear mechanism (41) is arranged between the drive and the at least one shaft (42).

32. Closing unit according to one of Claims 27 to 31, **characterized in that** the tension and compression rods (35, 36) are connected at their ends (37, 38) in an articulated manner to the actuators (22, 23) and the toothed sectors (47, 48).

33. Closing unit according to Claim 32, **characterized in that** the tension and compression rods (35, 36) are connected to the actuators (22, 23) and the toothed sectors (47, 48) by means of ball-and-socket joints (39, 40).

34. Closing unit according to Claim 1, **characterized in that** the toothed racks (50, 51) are connected pivotably to the actuators (22, 23) via a joint (52).

35. Closing unit according to either of Claims 1 and 34, **characterized in that** the toothed racks (50, 51) are arranged in a longitudinally displaceable manner in sliding guides (53, 54) which are arranged in particular on the at least one shaft (42) in a manner such that they can pivot about the longitudinal axis of the shaft (42).

36. Closing unit according to one of Claims 1 and 34 to 35, **characterized in that** a further gear mechanism (41) is arranged between the drive and the at least one shaft (42).

37. Closing unit according to one of Claims 1 to 9, **characterized in that** a toothed sector (47, 48) is arranged on each actuator (22, 23), the said toothed sector (47, 48) being aligned radially with respect to the pivot axis and a respective toothed wheel (45, 46), which is connected coaxially in a rotationally fixed manner to a cable sector (20, 21) or a cable pulley, engages in the said toothed sector, each cable sector (20, 21) or each cable pulley being connected to one cable end (28, 29) of two Bowden cables (16-19) and the Bowden cables (16-19) being fastened by their other ends to a cable drum (15), which can be driven rotatably by the drive.

38. Closing unit according to one of Claims 1 to 9, **characterized in that** one end (37) of a tension and compression rod (35, 36) is arranged on each actuator (22, 23) at a radial distance from the pivot axis and its other end (38) is connected to a toothed sector (47, 48) which can be pivoted about an axis extending transversely with respect to the pivot axis and a toothed wheel (45, 46), which is connected coaxially in a rotationally fixed manner to a cable sector (20, 21) or a cable pulley, engages in the said toothed sector, each cable sector (20, 21) or each cable pulley being connected to one cable end (28, 29) of two Bowden cables (16-19) and the Bowden cables (16-19) being fastened by their other ends to a cable drum (15), which can be driven rotatably by the drive.

39. Closing unit according to either of Claims 37 and 38, **characterized in that** the toothed sectors (47, 48) are formed integrally with one actuator (22, 23) in each case of the hinges (4).

40. Closing unit according to one of Claims 37 to 39, **characterized in that** the toothed sectors (47, 48) have, on their circumference, a toothed profile (49), the teeth of which are directed radially inwards or radially outwards.

41. Closing unit according to one of Claims 36 to 39, **characterized in that** each toothed wheel (45, 46) is formed integrally with a cable sector (20, 21) or a cable pulley.

42. Closing unit according to one of Claims 37 to 41, **characterized in that** one cable end (28, 29) of a Bowden cable (16-19) is fastened to the circumference (24, 25) of the cable sectors (20, 21) or the cable pulley and the cores of the Bowden cables (16-19) are guided in opposite directions over the cable sectors (20, 21) or the cable pulley.

43. Closing unit according to one of Claims 38 to 42, **characterized in that** the cable sectors (20, 21) or the cable pulley have, on their sector circumference (24, 25) or pulley circumference, a contour (30, 31) receiving the Bowden cables (16-19).

44. Closing unit according to Claim 43, **characterized in that** the contour comprises at least two grooves (30, 31).

45. Closing unit according to one of Claims 37 to 44, **characterized in that** one cable end (33) of a Bowden cable (19) is fastened to a first circumferential end (26) of the cable sector (21) while the sheath (34) is arranged on a positionally fixed component (5) in the region of the second circumferential end (27) of the cable sector (21), and **in that** one cable end of the other Bowden cable (18) is arranged with its core on the component (5) in the region of the first circumferential end of the cable sector (21) and the sheath (32) is arranged at the second circumferential end (27) of the cable sector (21).

46. Closing unit according to one of Claims 36 to 44, **characterized in that** the cable sectors (20, 21) are of cylindrical design, and **in that** the contour (30, 31) receiving the Bowden cables (16-19) extends over an angular region of more than 360°.

## Revendications

1. Unité de fermeture pour un capot (3) d'un véhicule automobile, notamment un capot avant ou arrière, qui est fixé avec au moins deux charnières (4) à la carrosserie (5) du véhicule automobile et qui peut être entraîné de manière déplaçable autour d'un axe de pivotement entre une position ouverte et une position fermée par un entraînement présentant un moteur électrique (9) et notamment un embrayage (10) et une transmission (8) disposée sur celui-ci, les deux charnières (4) présentant à chaque fois un actionneur (22, 23) pouvant pivoter autour de l'axe de pivotement et les actionneurs (22, 23) pouvant être entraînés de manière déplaçable par le biais d'éléments de transfert par un entraînement unique,
**caractérisée en ce que**
a) sur chaque actionneur (22, 23) est disposé un secteur de câble (20, 21) orienté radialement par rapport à l'axe de pivotement, par le biais de la circonférence de secteur duquel (24, 25) sont guidés les tronçons de deux câbles Bowden (16-19), chaque secteur de câble (20, 21) étant connecté à une extrémité de câble respective (28, 29) des câbles Bowden (16-19) et les câbles Bowden (16-19) étant fixés à leurs autres extrémités à un tambour de câble (15) pouvant être entraîné en rotation par l'entraînement ; ou
b) sur chaque actionneur (22, 23), à distance radiale de l'axe de pivotement, est disposée une extrémité (37) d'une tige de traction et de pression (35, 36), dont l'autre extrémité (38) est connectée à un secteur de câble (20, 21) pouvant pivoter autour d'un axe s'étendant transversalement à l'axe de pivotement, sur la circonférence de secteur de laquelle sont guidés les tronçons de deux câbles Bowden (16-19), chaque secteur de câble (20, 21) étant connecté à une extrémité de câble respective (28, 29) des câbles Bowden (16-19), et les câbles Bowden (16-19) étant fixés par leurs autres extrémités à un tambour de câble (15) pouvant être entraîné en rotation par l'entraînement ; ou
c) un arbre (42) peut être entraîné en rotation par l'entraînement et aux extrémités (43, 44) de l'arbre (42) est disposée à chaque fois une roue dentée (45, 46), les roues dentées (45, 46) étant en prise avec un secteur denté respectif (47, 48) et chaque secteur denté (47, 48) étant disposé fixement sur un actionneur (22, 23) des charnières (4) ; ou
d) sur un actionneur respectif (22, 23), à distance radiale de l'axe de pivotement, est disposée une extrémité (37) d'une tige de traction et de pression (35, 36), dont l'autre extrémité (38) est connectée à un secteur denté (47, 48) pouvant pivoter autour d'un axe, les secteurs dentés (47, 48) étant à chaque fois en prise avec une roue dentée (45, 46) qui est disposée sur une extrémité respective (43, 44) de l'au moins un arbre (42), qui peut être entraîné en rotation par l'entraînement ; ou
e) un arbre (42) peut être entraîné en rotation par l'entraînement et aux extrémités (43, 44) de l'arbre (42) est disposée à chaque fois une roue dentée (45, 46), les roues dentées (45, 46) étant en prise à chaque fois avec des crémaillères (50, 51) s'étendant transversalement à l'axe de pivotement, lesquelles sont disposées de manière à pouvoir pivoter autour d'un axe parallèle à l'axe de pivotement sur un actionneur respectif (22, 23) des charnières (4).

2. Unité de fermeture selon la revendication 1, **caractérisée en ce que** l'entraînement présente un embrayage (10).

3. Unité de fermeture selon l'une quelconque des revendications précédentes, **caractérisée en ce que** le capot peut être entraîné de manière déplaçable par un ou plusieurs ressorts pneumatiques (6) assistant le mouvement dans la direction d'ouverture.

4. Unité de fermeture selon la revendication 2, **caractérisée en ce que** le moteur électrique (9) et l'embrayage (10) forment une unité constructive.

5. Unité de fermeture selon l'une quelconque des revendications 2 ou 4, **caractérisée en ce que** l'embrayage (10) est un embrayage électromécanique.

6. Unité de fermeture selon l'une quelconque des revendications 2, 4 ou 5, **caractérisée en ce** l'embrayage (10) peut être fermé par l'actionnement d'un commutateur (11) pour activer l'unité de fermeture (1).

7. Unité de fermeture selon l'une quelconque des revendications précédentes, **caractérisée en ce que** la transmission (8) possède un capteur angulaire (14) pour détecter la vitesse angulaire du capot (3).

8. Unité de fermeture selon l'une quelconque des revendications 1 et 2, **caractérisée en ce que** l'embrayage (10) peut être commandé à l'ouverture par l'actionnement d'un commutateur (11) ou d'une touche (13).

9. Unité de fermeture selon l'une quelconque des revendications 1 et 3, **caractérisée en ce que** le commutateur (11) pour l'activation de l'unité de fermeture (1) et le commutateur (11) ou la touche (13) pour l'ouverture de l'embrayage (10) sont connectés à l'unité de fermeture (1) au moyen de lignes électriques (12) ou au moyen d'une connexion par radio.

10. Unité de fermeture selon la revendication 1, **caractérisée en ce que** sur chaque actionneur (22, 23) est disposé un levier pivotant (65) orienté approximativement radialement par rapport à l'axe de pivotement, à chaque levier pivotant (65) étant fixée à chaque fois une extrémité de câble (28, 33) des câbles Bowden (16-19) à distance radiale par rapport à l'axe de pivotement, et les câbles Bowden (16-19) étant fixés à leurs autres extrémités à un tambour de câble (15) pouvant être entraîné en rotation par l'entraînement.

11. Unité de fermeture selon l'une quelconque des revendications 1 et 10, **caractérisée en ce que** les secteurs de câble (20, 21) ou les leviers pivotants (65) sont réalisés d'une seule pièce avec un actionneur respectif (22, 23) des charnières (4).

12. Unité de fermeture selon l'une quelconque des revendications 1 et 11, **caractérisée en ce qu'**aux deux extrémités circonférentielles (26, 27) des secteurs de câble (20, 21) est fixée à chaque fois une extrémité de câble (28, 29) d'un câble Bowden (16-19), et les tronçons des câbles Bowden (16-19) sont guidés en sens inverse sur les secteurs de câble (20, 21).

13. Unité de fermeture selon l'une quelconque des revendications 1, 11 et 12, **caractérisée en ce que** les secteurs de câble (20, 21) possèdent sur leur circonférence de secteur (24, 25) un contour (30, 31) recevant les câbles Bowden (16-19).

14. Unité de fermeture selon la revendication 13, **caractérisée en ce que** le contour se compose d'au moins deux gorges (30, 31).

15. Unité de fermeture selon l'une quelconque des revendications 1 et 11 à 13, **caractérisée en ce qu'**une extrémité de câble (33) d'un câble Bowden (19) est fixée à une première extrémité circonférentielle (26) du secteur de câble (21), tandis que la gaine (34) est disposée dans la région de la deuxième extrémité circonférentielle (27) du secteur de câble (21) sur un composant fixe (5), et **en ce qu'**une extrémité de câble (28) de l'autre câble Bowden (18) est disposée dans la région de la première extrémité circonférentielle (26) du secteur de câble (21) sur le composant (5) et la gaine (32) est disposée sur la deuxième extrémité circonférentielle (27) du secteur de câble (21).

16. Unité de fermeture selon l'une quelconque des revendications 10 et 11, **caractérisée en ce qu'**une extrémité de câble (33) d'un câble Bowden (19) est fixée à une distance radiale par rapport à l'axe de pivotement sur le levier pivotant (65), tandis que la gaine (34) de ce câble Bowden (19) est disposée sur un composant fixe (5), et **en ce qu'**une extrémité de câble (28) de l'autre câble Bowden (18) est disposée sur le composant fixe (5) et la gaine (32) est disposée à une distance radiale par rapport à l'axe de pivotement sur le levier pivotant (65).

17. Unité de fermeture selon l'une quelconque des revendications 1 et 10 à 16, **caractérisée en ce que** les câbles Bowden (16-19) sont disposés sur la circonférence des secteurs de câble (20, 21) ou sur les leviers pivotants (65) à distance de l'axe de pivotement du capot (3).

18. Unité de fermeture selon la revendication 1, **caractérisée en ce que** les tiges de traction et de pression (35, 36) sont connectées à leurs extrémités (37, 38) de manière articulée aux actionneurs (22, 23) et aux secteurs de câble (20, 21).

19. Unité de fermeture selon la revendication 18, **caractérisée en ce que** les tiges de traction et de pression (35, 36) sont connectées au moyen d'articulations à rotule (39, 40) aux actionneurs (22, 23) et aux secteurs de câble (20, 21).

20. Unité de fermeture selon l'une quelconque des revendications 1 et 17 à 19, **caractérisée en ce qu'**une extrémité de câble respective (28, 29) d'un câble Bowden (16-19) est disposée sur une extrémité circonférentielle (26, 27) des secteurs de câble (20, 21).

21. Unité de fermeture selon l'une quelconque des revendications 1 et 18 à 19, **caractérisée en ce que** les secteurs de câble (20, 21) possèdent, sur leur circonférence de secteur de câble (24, 25), un contour (30, 31) recevant les câbles Bowden (16-19).

22. Unité de fermeture selon la revendication 21, **caractérisée en ce que** le contour se compose d'au moins deux gorges (30, 31).

23. Unité de fermeture selon l'une quelconque des revendications 17 à 22, **caractérisée en ce qu'**une extrémité de câble (33) d'un câble Bowden (19) est fixée à une première extrémité circonférentielle (26) du secteur de câble (21), tandis que la gaine (34) est disposée dans la région de la deuxième extrémité circonférentielle (27) du secteur de câble (21) sur le composant fixe (5), et **en ce qu'**une extrémité de câble (28) de l'autre câble Bowden (18) est disposée dans la région de la première extrémité circonférentielle (26) du secteur de câble (21) sur le composant (5) et la gaine (32) est disposée sur la deuxième extrémité circonférentielle (27) du secteur de câble (21).

24. Unité de fermeture selon la revendication 1, **caractérisée en ce que** les secteurs dentés (47, 48) sont réalisés d'une seule pièce avec les actionneurs (22, 23).

25. Unité de fermeture selon l'une quelconque des revendications 1 et 24, **caractérisée en ce que** les secteurs dentés (47, 48) présentent, sur leur circonférence, un profil denté (49) dont les dents sont orientées radialement vers l'intérieur ou radialement vers l'extérieur.

26. Unité de fermeture selon l'une quelconque des revendications 1 et 24 à 25, **caractérisée en ce que** chaque secteur denté (47, 48) est connecté à un arbre (42) et **en ce que** les deux arbres (42) peuvent être entraînés en rotation par l'entraînement.

27. Unité de fermeture selon l'une quelconque des revendications 1 et 24 à 26, **caractérisée en ce qu'**entre l'entraînement et l'au moins un arbre (42) est disposée une autre transmission (41).

28. Unité de fermeture selon l'une quelconque des revendications 24 à 27, **caractérisée en ce que** les points d'engagement des roues dentées (45, 46) dans les secteurs dentés (47, 48) sont disposés à distance radiale par rapport à l'axe de rotation du capot (3).

29. Unité de fermeture selon la revendication 1, **caractérisée en ce que** les secteurs dentés (47, 48) présentent, sur leur circonférence, un profil denté (49) dont les dents sont orientés radialement vers l'intérieur ou radialement vers l'extérieur.

30. Unité de fermeture selon l'une quelconque des revendications 1 et 29, **caractérisée en ce que** chaque secteur denté (47, 48) est connecté à un arbre (42) et **en ce que** les deux arbres (42) peuvent être entraînés en rotation par l'entraînement.

31. Unité de fermeture selon l'une quelconque des revendications 1 et 29 à 30, **caractérisée en ce qu'**entre l'entraînement et l'au moins un arbre (42) est disposée une autre transmission (41).

32. Unité de fermeture selon l'une quelconque des revendications 27 à 31, **caractérisée en ce que** les tiges de traction et de pression (35, 36) sont connectées à leurs extrémités (37, 38) de manière articulée aux actionneurs (22, 23) et aux secteurs dentés (47, 48).

33. Unité de fermeture selon la revendication 32, **caractérisée en ce que** les tiges de traction et de pression (35, 36) sont connectées au moyen d'articulations à rotule (39, 40) aux actionneurs (22, 23) et aux secteurs dentés (47, 48).

34. Unité de fermeture selon la revendication 1, **caractérisée en ce que** les crémaillères (50, 51) sont connectées aux actionneurs (22, 23) de manière pivotante par le biais d'une articulation (52).

35. Unité de fermeture selon l'une quelconque des revendications 1 et 34, **caractérisée en ce que** les crémaillères (50, 51) sont disposées de manière déplaçable en longueur dans des glissières (53, 54), qui sont disposées de manière à pouvoir pivoter autour de l'axe longitudinal de l'arbre (42), notamment sur l'au moins un arbre (42).

36. Unité de fermeture selon l'une quelconque des revendications 1 et 34 à 35, **caractérisée en ce qu'**entre l'entraînement et l'au moins un arbre (42) est disposée une autre transmission (41).

37. Unité de fermeture selon l'une quelconque des revendications 1 à 9, **caractérisée en ce que** sur chaque actionneur (22, 23) est disposé un secteur denté (47, 48) orienté radialement par rapport à l'axe de pivotement, dans lequel vient en prise à chaque fois une roue dentée (45, 46), qui est connectée coaxialement de manière solidaire en rotation avec un secteur de câble (20, 21) ou une poulie à câble, chaque secteur de câble (20, 21) ou chaque poulie à câble étant connecté(e) à une extrémité de câble respective (28, 29) de deux câbles Bowden (16-19), et les câbles Bowden (16-19) étant fixés avec leurs autres extrémités à un tambour de câble (15) pouvant être entraîné en rotation par l'entraînement.

38. Unité de fermeture selon l'une quelconque des revendications 1 à 9, **caractérisée en ce que** sur chaque actionneur (22, 23) est disposée, à distance radiale par rapport à l'axe de pivotement, une extrémité (37) d'une tige de traction et de pression (35, 36), dont l'autre extrémité (38) est connectée à un secteur denté (47, 48) pouvant pivoter autour d'un axe s'étendant transversalement à l'axe de pivotement, dans lequel vient à chaque fois en prise une roue dentée (45, 46) qui est connectée coaxialement de manière solidaire en rotation à un secteur de câble (20, 21) ou à une poulie à câble, chaque secteur de câble (20, 21) ou chaque poulie à câble étant connecté (e) à une extrémité de câble respective (28, 29) de deux câbles Bowden (16-19), et les câbles Bowden (16-19) étant fixés avec leurs autres extrémités à un tambour de câble (15) pouvant être entraîné en rotation par l'entraînement.

39. Unité de fermeture selon l'une quelconque des revendications 37 et 38, **caractérisée en ce que** les secteurs dentés (47, 48) sont réalisés d'une seule pièce avec un actionneur respectif (22, 23) des charnières (4).

40. Unité de fermeture selon l'une quelconque des revendications 37 à 39, **caractérisée en ce que** les secteurs dentés (47, 48) présentent, sur leur circonférence, un profil denté (49) dont les dents sont orientées radialement vers l'intérieur ou radialement vers l'extérieur.

41. Unité de fermeture selon l'une quelconque des revendications 36 à 39, **caractérisée en ce qu'**une roue dentée respective (45, 46) est réalisée d'une seule pièce avec un secteur de câble (20, 21) ou une poulie à câble.

42. Unité de fermeture selon l'une quelconque des revendications 37 à 41, **caractérisée en ce que** sur la circonférence (24, 25) des secteurs de câble (20, 21) ou de la poulie à câble est fixée à chaque fois une extrémité de câble (28, 29) d'un câble Bowden (16-19) et les tronçons des câbles Bowden (16-19) sont guidés en sens inverse sur les secteurs de câble (20, 21) ou la poulie à câble.

43. Unité de fermeture selon l'une quelconque des revendications 38 à 42, **caractérisée en ce que** les secteurs de câble (20, 21) ou la poulie à câble possèdent un contour (30, 31) recevant les câbles Bowden (16-19) sur leur circonférence de secteur (24, 25) ou sa circonférence de poulie.

44. Unité de fermeture selon la revendication 43, **caractérisée en ce que** le contour se compose d'au moins deux gorges (30, 31).

45. Unité de fermeture selon l'une quelconque des revendications 37 à 44, **caractérisée en ce qu'**une extrémité de câble (33) d'un câble Bowden (19) est fixée à une première extrémité circonférentielle (26) du secteur de câble (21), tandis que la gaine (34) est disposée dans la région de la deuxième extrémité circonférentielle (27) du secteur de câble (21) sur un composant fixe (5), et **en ce qu'**une extrémité de câble de l'autre câble Bowden (18) est disposée avec son tronçon dans la région de la première extrémité circonférentielle du secteur de câble (21) sur le composant fixe (5) et la gaine (32) est disposée sur la deuxième extrémité circonférentielle (27) du secteur de câble (21).

46. Unité de fermeture selon l'une quelconque des revendications 36 à 44, **caractérisée en ce que** les secteurs de câble (20, 21) sont réalisés sous forme cylindrique, et **en ce que** le contour (30, 31) recevant les câbles Bowden (16-19) s'étend sur une plage angulaire de plus de 360°.
